# FASCICULE DE BREVET EUROPEEN

(11) **EP 0 270 417 B1**
(45) Date de publication et mention de la délivrance du brevet: **27.01.1993**
(21) Numéro de dépôt: 87402512.5
(22) Date de dépôt: 06.11.1987
(51) Int. Cl.: H01F 15/10, H01F 41/10

(54) **Inductance**
Drosselspule
Inductor

(30) Priorité: 07.11.1986 FR 8615579
(43) Date de publication de la demande: 08.06.1988
(73) Titulaire: THOMSON-CSF, 75008 Paris (FR)
(72) Inventeur: Croue, René, F-75008 Paris (FR); Gros, Jean-Pierre, F-75008 Paris (FR)
(74) Mandataire: Grynwald, Albert

(56) Documents cités:
- EP-A- 0 177 759
- CH-A- 647 926
- DE-A- 3 513 171
- DE-A- 3 513 171
- FR-A- 994 399
- US-A- 4 064 472

## Description

L'invention est relative à un composant de circuit, notamment une micro-inductance, presentant, noyé dans un corps, au moins un conducteur d'extrémité soudé à une patte plane à l'intérieur du corps et qui fait partie d'une borne de sortie, le soudage étant effectué sur une face plane de la patte. Un tel composant est par exemple connu du document US-A-4 064 472. On connait aussi du document DE-A-3 513 171 un composant, où l'extrémité du fil conducteur est fixée par ancrage à la patte.

Les composants de circuit présentent, pour leur connexion électrique, soit des extrémités filaires, soit des pattes ou cosses, plates le plus souvent. Dans ce dernier cas, les bornes sont en saillie du corps du composant ou selon une face extérieure de ce corps. L'invention se rapporte de préférence (mais non exclusivement) à cette dernière sorte de composant qui ne présente pas de borne en saillie. L'encombrement d'un tel composant est réduit, sans compromettre la facilité de connexion à un substrat, par exemple un circuit imprimé ; en effet pour le soudage du composant, qui en général présente deux bornes de connexion sur la même face, il suffit de le poser sur les parties conductrices correspondantes du substrat puis d'effectuer un soudage à la vague.

On connaît une micro-inductance dans laquelle chaque extrémité du fil bobiné est soudée, dans le corps du composant, à une patte connectée à la borne extérieure correspondante.

L'invention résulte de la constatation que les contraintes thermiques imposées au composant lors du soudage des bornes de connexion externe, risquent d'altérer la soudure, à l'intérieur de ce composant, des fils conducteurs aux pattes correspondantes à l'intérieur de ce composant.

Pour remédier à cet inconvénient dans le composant de l'invention celui-ci est caractérisé en ce que le soudage de l'extrémité du fil conducteur est combiné a un accrochage de cette extrémité à la patte, cet accrochage étant effuctué en un emplacement distinct de celui où est effectuée la soudure et étant tel que l'extrémité du fil conducteur passe d'une face à l'autre de la patte.

Dans le mode de réalisation préféré de l'invention, pour améliorer l'accrochage, le fil conducteur traverse la patte interne grâce à un trou ou une fente que présente cette patte. On peut également prévoir, également pour un bon accrochage, aux extrémités de la patte interne des saillies ou becquets de retenue du fil conducteur.

D'autres caractéristiques et avantages de l'invention, apparaîtront avec la description de certains de ses modes de réalisation, celle-ci étant effectuée en se référant aux dessins ci-annexés sur lesquels :
- La figure 1 est une vue en perspective d'une micro-inductance selon l'invention en cours de fabrication,
- La figure 2 est un schéma en perspective d'une micro-inductance terminée, et
- les figures 3 à 6 montrent des variantes d'une patte d'une micro-inductance du type de celle de la figure 1.

L'exemple de réalisation de l'invention qu'on va décrire en relation avec les figures est une micro-inductance formée d'un fil 10 bobiné sur une carcasse 11 qui est raccordé par ses extrémités (dont une seule 12 est représentée sur la figure 1) à des bornes de connexion dont chacune présente une face pratiquement dans le même plan qu'une paroi extérieure 20 du corps 13 du composant (figure 2).

Le composant se présente, une fois terminé, comme un bloc parallélépipédique de résine avec, selon deux arêtes 14 et 15, des profilés respectivement 16 et 17 à deux branches 18 et 19 (figure 1) perpendiculaires.

Pour la connexion à un circuit extérieur on dépose par exemple la face 20 présentant les branches 19 et 19' sur une plaquette de circuit imprimé. Les branches 19 et 19' reposent alors sur des conducteurs de la plaquette et la fixation est effectuée par la technique dite de soudage à la vague.

L'invention concerne la connexion de chaque fil conducteur 12 au profilé 16 correspondant. Sur la figure 1 on n'a représenté en détail que le profilé 16, le profilé 17 étant symétrique du profilé 16 par rapport à un plan médian longitudinal du composant.

Pour la connexion de l'extrémité 12 du fil bobiné 10 au profilé 16, ce dernier présente une patte 25 en saillie de l'arête libre 24 de la branche 18 ; cette patte 25 s'étend seulement sur une partie de la longueur de la branche 18. Elle est plus rapprochée d'une extrémité 18₁ de cette branche 18 que de l'autre extrémité 18₂. La patte 25 est inclinée en oblique vers l'intérieur du composant alors que la branche 18 est dans le même plan qu'une face externe 23 du corps du composant.

Cette patte 25 présente deux encoches 26 et 27 dont l'une débouche sur une tranche 28 perpendiculaire à l'arête 14 alors que la seconde encoche débouche dans la tranche opposée 29. Le bord libre 30 de la patte 25 est parallèle à l'arête 14.

L'extrémité 12 du fil 10 part du côté de la face interne de la patte 25 pour aller du côté externe de cette patte, ce premier passage s'effectuant dans l'encoche 27. Ensuite cette extrémité présente un brin 33 soudé contre la face externe de la partie 34 de la patte 25 qui se trouve entre les encoches 26 et 27. Ce brin 33 se poursuit par une extrémité qui est appliquée contre la face interne de la patte 25 en s'appuyant au passage contre le fond de l'encoche 26.

L'accrochage, complété par le soudage, de l'extrémité 12 du fil conducteur 10 à la patte 25 grâce aux encoches 26 et 27 assure une liaison fiable de cette extrémité à la patte.

L'arête supérieure de l'encoche 26 est utilisée comme appui lors de la coupe finale du fil conducteur.

Par ailleurs, comme l'extrémité 12 n'est soudée que sur une partie de la longueur du composant, c'est-à-dire sur une partie de la longueur du profilé 16, la puissance du chauffage, pour effectuer la soudure, est limitée.

La bobine 11, le fil 10 et la patte 25 sont noyés dans une résine moulée pour former le corps parallélépipédique 13 de l'inductance (figure 2).

Pour améliorer encore l'accrochage de chaque profilé à la résine une patte 40 est en saillie du bord libre 39 de la branche 19. Cette patte 40, de plus courte longueur que le profilé 16, est inclinée en oblique vers l'intérieur du corps du composant.

Dans une variante une branche, ou les deux branches, du profilé 16,17 est prolongée à l'extérieur du corps du composant par une patte ou cosse de connexion 41.

Dans la variante représentée sur la figure 3 à la place des encoches 26 et 27 la patte 25₁ présente un trou 42 laissant le passage à l'extrémité 12 du fil après son soudage contre la face externe de ladite patte 25₁ . Le trou 42 est plus proche de la tranche 28₁ que de la tranche 29₁ afin que la longueur de fil soudé entre ce trou 42 et la tranche 29₁ soit suffisamment importante.

Dans l'exemple de la figure 4 les tranches 28₂ et 29₂ de la patte 25₂ sont prolongées vers le haut, c'est-à-dire en s'éloignant du profilé 16, par des arêtes obliques, respectivement 43 et 44, augmentant dans sa partie supérieure la largeur de la patte et constituant des becquets améliorant l'accrochage du fil.

Dans le mode de réalisation représenté sur la figure 5 la patte 25₃ présente une encoche 45 à bords obliques jouant un rôle analogue à celui de l'encoche 27 de la figure 1. Cette encoche oblique 45 débouche dans la zone du coin entre l'arête 30₃ et la tranche 29₃ .

Enfin dans l'exemple de la figure 6 la patte 25₄ comporte une encoche 46 à bords verticaux débouchant dans l'arête 30₄ . Cette fente 46 a un rôle analogue à celui du trou 42 (figure 3). Comme ce dernier elle se trouve plus proche de la tranche 28₄ que de la tranche 29₄.

## Revendications

1. Composant électrique, notamment micro-inductance, présentant, noyé dans un corps (13), au moins un conducteur d'extrémité (12) soudé à une patte plane (25) à l'intérieur du corps et qui fait partie d'une borne de sortie (16), le soudage étant effectué sur une face plane de la patte, caractérisé en ce que le soudage de l'extrémité (12) du fil conducteur est combiné à un accrochage de cette extrémité à la patte, cet accrochage étant effectué en un emplacement distinct de celui où est effectuée la soudure, et étant tel que l'extrémité du fil conducteur passe d'une face à l'autre de la patte.

2. Composant selon la revendication 1, caractérisé en ce que la patte (25) présente une ouverture (42) ou une fente ou encoche (26,27 ; 45 ; 46) permettant le passage de l'extrémité (12) du fil conducteur d'une face à l'autre de la patte (25).

3. Composant selon la revendication 1 ou 2, caractérisé en ce que la patte présente, au moins à l'une de ses extrémités, une saillie, bord ou encoche (43,44 ; 26,27) de retenue du fil conducteur.

4. Composant selon les revendications 2 et 3, caractérisé en ce que la retenue du fil conducteur est effectuée par un bord d'une encoche ou fente de passage de l'extrémité du fil conducteur de part et d'autre de la patte.

5. Composant selon l'une quelconque des revendications précédentes, caractérisé en ce que la patte (25) s'étend seulement sur une partie de la longueur du composant.

6. Composant selon l'une quelconque des revendications précédentes, caractérisé en ce que ce composant ayant une forme extérieure générale parallélépipédique, la borne de sortie (16,17) comporte un profilé en forme d'équerre dont une arête est confondue avec une arête (14,15) du parallélépipède, et en ce que la patte (25) dépasse d'une arête (24) de l'une des branches (18) du profilé et est inclinée vers l'intérieur du corps du composant.

7. Composant selon la revendication 6, caractérisé en ce que la seconde branche (19) du profilé (16) présente une autre patte (40) également inclinée vers l'intérieur du corps du composant.

8. Composant selon la revendication 6 ou 7, caractérisé en ce que le profilé présente une autre patte (41) dépassant du corps du composant.

## Claims

1. An electrical component, particularly a micro-inductor, having, concealed in a body (13), at least one end conductor (12) soldered to a flat lug (25) inside the body and forming part of an output terminal (16), the soldering being carried out on a plane face of the lug , characterised in that the soldering of the end (12) of the conductor wire is combined with hooking this end to the lug, this hooking being carried out at a location distinct from that where the soldering is carried out, and being such that the end of the conductor wire passes from one face of the lug to the other.

2. A component according to Claim 1, characterised in that the tab (25) has an opening (42) or a slot or notch (26, 27; 45; 46) allowing the end (12) of the conductor wire to pass from one face of the lug (25) to the other.

3. A component according to Claim 1 or 2, characterised in that, at least at one of its ends, the lug has a projection, edge or notch (43, 44; 26, 27) for holding the conductor wire.

4. A component according to Claims 2 and 3, characterised in that the conductor wire is held by an edge of a notch or slot for the passage of the end of the conductor wire on either side of the lug.

5. A component according to any one of the preceding claims, characterised in that the lug (25) extends only over part of the length of the component.

6. A component according to any one of the preceding claims, characterised in that, this component having a generally parallelepipedic external form, the output terminal (16, 17) comprises a square-shaped profile, one edge of which is merged with an edge (14, 15) of the parallelepiped, and in that the tab (25) projects from one edge (24) of one of the branches (18) of the profile and is inclined towards the inside of the component body.

7. A component according to Claim 6, characterised in that the second branch (19) of the profile (16) has another lug (40) also inclined towards the inside of the component body.

8. A component according to Claim 6 or 7, characterised in that the profile has another lug (41) projecting from the component body.

## Patentansprüche

1. Elektrisches Bauteil, insbesondere Mikroinduktivität, die in einen Körper (13) eingebettet wenigstens einen Endleiter (12) aufweist, der an eine ebene Fahne (25) im Inneren des Körpers angelötet ist und Bestandteil eines Ausgangsanschlusses (16) ist, wobei das Anlöten an einer ebenen Fläche der Fahne geschieht, dadurch gekennzeichnet, daß das Anlöten des Endes (12) des Leiterdrahtes kombiniert ist mit einem Verhaken dieses Endes an der Fahne, wobei dieses Verhaken an einer Stelle erfolgt, die verschieden von der ist, an welcher angelötet wird, und so gewählt ist, daß das Ende des Leiterdrahtes von einer Seite der Fahne zur anderen durchgeht.

2. Bauteil nach Anspruch 1, dadurch gekennzeichnet, daß die Fahne (25) eine Öffnung (42), einen Schlitz oder einen Einschnitt (26, 27; 45; 46) aufweist, um den Durchgang des Endes (12) des Leiterdrahtes von einer Fläche der Fahne (25) zur anderen zu ermöglichen.

3. Bauteil nach Anspruch 1 oder 2, dadurch gekennzeichnet, daß die Fahne an wenigstens einem ihrer Enden einen Vorsprung, einen Rand oder einen Einschnitt (43, 44; 26, 27) für den Rückhalt des Leiterdrahtes aufweist.

4. Bauteil nach den Ansprüchen 2 und 3, dadurch gekennzeichnet, daß der Rückhalt für den Leiterdraht durch einen Rand eines Einschnittes oder eines Schlitzes für den Durchgang des Endes des Leiterdrahtes von einer Seite der Fahne zur anderen bewirkt ist.

5. Bauteil nach einem der vorstehenden Ansprüche, dadurch gekennzeichnet, daß die Fahne (25) sich nur über einen Teil der Länge des Bauteils erstreckt.

6. Bauteil nach einem der vorstehenden Ansprüche, dadurch gekennzeichnet, daß dieses eine allgemein quaderförmige Außenform aufweist und der Ausgangsanschluß (16, 17) ein winkelförmiges Profilelement aufweist, wovon eine Kante mit einer Kante (14, 15) des Quaders zusammenfällt, und daß die Fahne (25) über eine Kante (24) eines der Schenkel (18) des Profilelements hinaussteht und zur Innenseite des Bauteilkörpers hin geneigt ist.

7. Bauteil nach Anspruch 6, dadurch gekennzeichnet, daß der zweite Schenkel (19) des Profilelements (16) eine weitere Fahne (40) aufweist, die ebenfalls zur Innenseite des Bauteilkörpers hin geneigt ist.

8. Bauteil nach Anspruch 6 oder 7, dadurch gekennzeichnet, daß das Profilelement eine weitere Fahne (41) aufweist, die von dem Bauteilkörper absteht.
